# DEMANDE DE BREVET EUROPEEN

(11) **EP 0 439 384 A1**
(43) Date de publication de la demande: **31.07.1991**
(21) Numéro de dépôt: 91400069.0
(22) Date de dépôt: 15.01.1991
(51) Int. Cl.: E04B 9/36

(54) **Bac de plafond autoportant dissymétrique**

(30) Priorité: 25.01.1990 FR 9000841
(71) Demandeur: Société dite: PROFILFORM S.A.R.L., F-95709 Aéroport Charles De Gaulle, Roissy (FR)
(72) Inventeur: Chappuis, Daniel, F-78380 Bougival (FR)
(74) Mandataire: Lhuillier, René

(57) **Abrégé**

Le bac est constitué d'un élément modulaire dissymétrique dont une bordure profilée 2 fait retour par un rebord horizontal 4 au dessus du fond 1 du bac, tandis qu'une autre bordure profilée opposée 3 fait retour vers l'extérieur du bac par un rebord horizontal 5 de plus grande largeur.

Les rebords horizontaux sont munis de nervures de positionnement 6, 7 et 8.

Application à la réalisation de plafonds décoratifs.

## Description

L'ivention a pour objet un bac de plafond autoportant dissymétrique permettant l'assemblage de plusieurs bacs avec des écartements variables.

Les bacs de plafond autoportants sont destinés à être posés côte à côte sur des cornières ou support appropriés et sont généralement formés de tôles dont les bords repliés forment des profilés qui assurent la rigidification de l'ensemble. L'avantage d'une telle structure est donc de pouvoir la mettre en place et de disposer les bacs qui la constituent, selon toutes variantes de positionnement et sans qu'il soit nécessaire de les fixer à leur support. Il est toutefois prévu que les parties profilées de ces bacs soient pourvus de rebords qui leur permettent de s'accrocher les uns aux autres et de constituer ainsi une surface continue de plafond. En faisant alterner des bacs de matériaux ou de teintes différentes, on peut composer toutes variétés de plafond. Il est apparu toutefois qu'il était intéressant -surtout pour des raisons d'esthétique- de pouvoir monter lesdits bacs bord à bord ou au contraire de les monter en ménageant entre eux un écartement -ou encore en combinant les deux possibilités- Cela impose de disposer d'au moins deux types de bacs, certains à bords droits permettant de les jointoyer les uns aux autres, d'autres ayant des rebords plus larges autorisant l'espacement d'un bac par rapport à son voisin. Cela augmente d'autant les coûts de réalisation et complique le montage.

L'invention permet de s'affranchir de ces inconvénients, en ce qu'elle propose un élément modulaire unique et dissymétrique formant un bac de plafond apte à réaliser des plafonds à surface continue et/ou des plafonds disposant de creux ou d'espacements entre les bacs qui le composent.

Ainsi, un objet de la présente invention consiste en un bac de plafond autoportant constitué d'une tôle dont au moins deux bordures opposées sont profilées pour assurer sa rigidification et autoriser sa mise en place sur un support, lequel bac étant constitué d'un élément modulaire dissymétrique dont une bordure profilée fait retour par un rebord horizontal au dessus du fond du bac, tandis qu'une autre bordure profilée opposée fait retour vers l'extérieur du bac par un rebord horizontal qui présente une largeur au moins double de celle de l'autre rebord horizontal, des moyens de positionnement réciproque étant prévus sur chacun des rebords horizontaux.

Selon une caractéristique particulière de l'invention, les moyens de positionnement réciproque des rebords horizontaux sont constitués de nervures prévues sur chaque rebord et formant un arrondi vers le haut qui s'étendent longitudinalement sur toute la longueur du rebord. Précisément, le rebord horizontal de plus grande largeur possède deux nervures espacées et écartées de la paroi voisine d'un pas correspondant au pas de l'autre rebord horizontal.

D'autres caractéristiques particulières et avantages de l'invention apparaitront à la lecture de la description qui va suivre d'une forme de réalisation faisant référence aux dessins annexés qui représentent.
Figure 1 une vue en coupe de la tôle profilée formant le bac de plafond
Figure 2 et 3 des vues de profil montrant les modes d'assemblage de deux bacs voisins.

On a représenté à la figure 1 le profil d'un bac autoportant dont le fond 1 est la partie horizontale formant la face apparente du plafond. Ces bacs autoportants qui présentent une certaine longueur sont destinés à reposer par leur propre poids sur des cornières, des profilés, ou d'autres supports avantageusement disposés en bordure des locaux pour supporter les extrémités desdits bacs. De part et d'autre la tôle continue qui constitue le bac se prolonge par des parois verticales 2 et 3, dont les extrémités sont profilées et se terminent l'une et l'autre par des rebords horizontaux 4 et 5. Le rebord horizontal 4, de largeur 1 qui prolonge la paroi 2 se développe vers l'intérieur, au dessus du fond 1. Par contre le rebord horizontal 5 qui prolonge l'autre paroi 3 se développe vers l'extérieur c'est à dire en dehors du caisson que constituent le fond et ses deux parois verticales. De plus le rebord horizontal 5 présente une largeur L qui est le double de la largeur 1 du rebord 4. Le rebord 4 est pourvu en son centre d'une nervure 6 formant un arrondi vers le haut, nervure qui s'étend longitudinalement sur toute la longueur du rebord , tandis que le rebord 3 possède deux nervures 7 et 8 espacées de la paroi 3 voisine d'un pas correspondant au pas du rebord 4. Chacun de ces rebords se termine par une patte verticale 9 faisant retour vers le bas. Pour des raisons d'esthétique la tôle est chanfreinée aux jonctions 10 entre le fond 1 et les parois verticales 2 et 3.

On a représenté à la figure 2 l'assemblage bord à bord de deux bacs A et B. Le rebord horizontal 5 du bac A coiffe le rebord horizontal 4 de longueur 1 du bac B et l'on fait en sorte que la nervure 7 du bac A, c'est à dire la nervure la plus proche de sa paroi verticale adjacente 3 se superpose à la nervure 6 du bac B. On voit qu'ainsi les deux parois verticales 2 et 3 des bacs voisins sont maintenues les unes contre les autres. Si l'on veut au contraire obtenir un écartement entre les bacs, comme le montre la figure 3, il suffit de décaler le bac B par rapport au bac A et de faire en sorte que ce soit la seconde nervure 8 du bac A qui se superpose à la nervure 6 du bac B.

Ainsi les deux parois verticales de deux bacs voisins se trouvent écartées d'une largeur correspondant sensiblement à la largeur 1 et au pas des nervures 7 et 8. Les pattes verticales 9 jouent le rôle de butées, évitant à deux bacs voisins de se désolidariser l'un de l'autre.

L'invention ne se limite pas à l'ensemble de réalisation décrit, mais englobe également ses variantes constructives. Ainsi on peut prévoir qu'un rebord horizontal 5 du caisson présente trois ou quatre nervures -ou plus- correspondant à trois ou quatre pas d'espacement possibles des bacs. Quand aux nervures elles peuvent présenter une forme et une profondeur variable, ou encore être remplacées par d'autres moyens de positionnement réciproque tels que des picots coopérant avec des trous.

Grâce à la structure dissymétrique de ces bacs, on peut composer au choix plusieurs types de plafond avec ou sans espacement et les modifier aisément après leur pose.

## Revendications

1. - Bac de plafond autoportant constitué d'une tôle dont au moins deux bordures opposées sont profilées pour assurer sa rigidification, ledit bac étant destiné à être posé sur un support approprié, caractérisé en ce qu'il est constitué d'un élément modulaire dissymétrique dont une bordure profilée (2) fait retour par un rebord horizontal (4) au-dessus du fond (1) du bac, tandis qu'une autre bordure profilée opposée (3) fait retour vers l'extérieur du bac par un autre rebord horizontal (5) qui présente une largeur au moins double de celle du premier rebord, de telle façon que le rebord de double longueur d'un bac coiffe le rebord simple du bac voisin pour permettre l'assemblage de bacs juxtaposés ou de bacs écartés les uns des autres et en ce que des moyens de positionnement réciproque (6, 7, 8) sont prévus sur chacun des rebords horizontaux dudit bac.

2. - Bac de plafond selon la revendication 1, caractérisé en ce que les moyens de positionnement réciproque de deux bacs voisins sont constitués de nervures (6, 7, 8) prévues sur chacun des rebords horizontaux (4, 5) et formant un arrondi vers le haut, qui s'étendent longitudinalement sur toute la longueur du rebord.

3. - Bac de plafond selon les revendications 1 et 2, caractérisé en ce que le rebord horizontal (5) de plus grande largeur possède deux nervures (7) et (8) espacées et écartées de la paroi (3) voisine d'un pas correspondant au pas de l'autre rebord horizontal (4).
